# EUROPÄISCHE PATENTSCHRIFT

(11) **EP 0 611 257 B1**
(45) Veröffentlichungstag und Bekanntmachung des Hinweises auf die Patenterteilung: **16.04.1997**
(21) Anmeldenummer: 94810060.7
(22) Anmeldetag: 04.02.1994
(51) Int. Cl.: E04G 5/04, E04G 5/06, E04G 3/00

(54) **Kletterkonsole**
Climbing console
Console grimpante

(30) Priorität: 04.02.1993 DE 9301494 U
(43) Veröffentlichungstag der Anmeldung: 17.08.1994
(73) Patentinhaber: Mägert Bautechnik AG, CH-3714 Frutigen (CH)
(72) Erfinder: Mägert, Gottfried, CH-3714 Frutigen (CH); Mägert, Christof, CH-3612 Steffisburg (CH)
(74) Vertreter: Roshardt, Werner Alfred, Dipl.-Phys.

(56) Entgegenhaltungen:
- DE-A- 3 429 630
- DE-A- 3 903 575
- DE-A- 4 115 597
- DE-B- 1 222 230
- FR-A- 1 190 417
- FR-A- 2 054 794
- FR-A- 2 277 209
- GB-A- 985 913
- US-A- 3 070 337
- US-A- 4 964 747

## Beschreibung

Die Erfindung bezieht sich auf eine an einer Wand einhängbare Kletterkonsole mit einem Rahmen und einem in einer Wandaussparung fixierbaren Haken.

Beim Betonieren von hohen Wänden werden in der Regel Kletterkonsolen eingesetzt, die in speziell dafür vorgesehene Wandaussparungen einhängbar sind. Die Konsolen weisen typischerweise einen flachen dreieckigen Rahmen auf, dessen eine Seite bei installierter Konsole an der Wand anliegt und dessen zweite Seite zur Bildung eines Laufstegs senkrecht zur Wand absteht. Der Laufsteg wird z. B. durch auf benachbarte Konsolen aufgelegte Bretter gebildet. Ferner ist am äusseren Ende des Rahmens ein Pfosten für eine Absturzsicherung einsteckbar.

Aus der US 3,070,337 ist eine Kletterkonsole für zwei unterschiedliche Anwendungen (Fig. 1 und Fig. 5) bekannt. Die Kletterkonsole ist dreieckförmig (10, 12, 16), wobei ein Schenkel (16) an der Wand (18) anliegt. Das Knie zwischen dem von der Wand senkrecht abstehenden Schenkel (10) und dem an der Wand anliegenden Schenkel (16) ist mit zwei dreieckförmigen Platten (20) verkleidet. In diesen Platten sind zwei miteinander fluchtende Oeffnungen (22) für ein Verriegelungsglied (24) vorgesehen. In der Wand ist ein Anker eingelassen, welcher eine Schleife (26) hat, welche aus der Wand herausragt. Der Verriegelungsbolzen (24) muss mühsam durch die beiden Oeffnungen und die Schlaufe des Verankerungselements (welche bei der Montage zwischen den beiden Platten (20) versteckt ist - vgl. Fig. 4) eingefädelt werden.

Bei der zweiten Montagemöglichkeit (Fig. 5) werden zwei schwenkbare Arme (76) mit einem eigenständigen Konstruktionselement (58) verbunden. Zwischen dem Konstruktionselement (58) und der Kletterkonsole ist ein Träger (56) eingespannt. Das Konstruktionselement (58) wird seinerseits an der aus der Wand herausragenden Schleife (26) des Verankerungselements festgehakt (Drehhebel 68 und Sichelfinger 66).

Die DE 39 03 575 Al beschreibt eine Haltevorrichtung für Geländer- und Schalbretter, welche aus mehreren unabhängigen Einzelteilen besteht. Namentlich ist ein U-förmiges Profilstück (30) vorgesehen, zwischen dessen beiden Schenkeln ein Eisen (4) mit zwei Haken (14, 17) am vorderen Teil und einer Keilöffnung (26) am hinteren Ende frei beweglich ist. Zum Fixieren des Verbindungsgliedes (4) wird ein Keil (27) durch die Oeffnung (26) geschoben.

Das Verbindungselement (4) wird zwar durch einen Seitenvorsprung (29) im Profilstück (30) gegen Herausfallen zurückgehalten. Allerdings fehlt jede weitere Führung oder Stabilisierung des Hakenelements (4). Der Keil (27) ist ein unabhängiges Einzel. Bei der Montage werden mindestens 2 Hände benötigt.

Aufgabe der Erfindung ist es nun, die bekannten Kletterkonsolen dahingehend weiterzubilden, dass sie einfach und gefahrlos montier- und demontierbar sind.

Die erfindungsgemässe Lösung ist durch die Merkmale des Anspruchs 1 definiert.

Da es für den Bauarbeiter in der Regel einfacher und weniger gefährlich ist, Hammerschläge zum Betätigen des Keils parallel und nicht senkrecht zur Wand auszuüben sind, haben die erfindungsgemässen Kletterkonsolen in der Praxis grosse Vorteile.

Der Rahmen und der in diesem bewegliche Haken können zu diesem Zweck miteinander fluchtende, in Bewegungsrichtung des Hakens verlaufende Schlitze aufweisen, in denen der Querkeil verschiebbar gelagert ist. Wird der Querkeil in die eine Richtung getrieben, dann wird der Haken leicht in den Rahmen hineingezogen und infolgedessen in der Wandaussparung fixiert. Wird der Querkeil in die andere Richtung zurückgetrieben, dann wird die Verriegelung gelöst.

Um das Lösen des Hakens zu vereinfachen, kann im Rahmen eine Feder untergebracht sein, die den Haken aus dem Rahmen hinaus in eine entspannte Lage drückt. Die Feder arbeitet also entgegengesetzt zum Keil.

Typischerweise ist der Rahmen in der Art eines verstrebten rechten Winkels ausgebildet, wobei an einem der rechtwinkligen Arme ein Schlitten verschiebbar gelagert ist. Dieser dient zum Festhalten einer Wandverschalung und ist in der jeweils gewünschten Position mit einem in Verschiebungsrichtung beweglichen Arretierungskeil fixierbar.

Gemäss einer besonders bevorzugten Ausführungsform der Erfindung ist der Arretierungskeil mit gegen einen am Schlitten vorgesehenen parallel zur Wand beweglichen Querkeil verklemmbar. Der Querkeil wirkt also auf eine Seite des Arretierungskeils und ist in geeignet ausgebildeten Schlitzen des Schlittens abgestützt.

Damit der Arretierungskeil unverlierbar zwischen Schlitten und Rahmen festgehalten wird, kann er in der Nähe seiner Keilspitze eine Nase aufweisen, welche genügend gross ist, um nicht unter dem Querkeil weggleiten zu können.

Die erfindungsgemässen Querkeile sind typischerweise durch flache, keilförmig geschnittene Plättchen verwirklicht, die mit Hilfe von aus der Plattenebene herausragenden Elementen (Zapfen, Schrauben, Bolzen etc.) unverlierbar gehalten sind.

Im übrigen kann die Kletterkonsole an sich bekannte vorteilhafte Merkmale wie Steckverbindungen für Sicherungspfosten, Vierkantrohrprofile usw. aufweisen.

Anhand eines Ausführungsbeispiels und im Zusammenhang mit den Figuren soll die Erfindung nun näher erläutert werden. Es zeigen:
- Fig. 1: Eine erfindungsgemässe Kletterkonsole in der Seitenansicht;
- Fig. 2: eine Explosionsdarstellung des durch Querkeil fixierbaren Hakens;
- Fig. 3a,b: Schnittdarstellungen, bei denen sich der Haken einmal in entspannter und einmal in fixierter Stellung befindet;
- Fig. 4: eine Schnittdarstellung des Mechanismus zum Arretieren des Schlittens;
- Fig. 5: eine Schnittdarstellung gemäss Ansicht A-A aus Fig. 4.

In Fig. 1 ist eine noch nicht fertig errichtete Wand 1 gezeigt, die es nach oben fortzuführen gilt (Armierungsdraht 1,1). Sie weist auf der Aussenseite eine Aussparung 2 mit einem Vorsprung 20 zum Befestigen einer Kletterkonsole 3 auf.

Die Kletterkonsole 3 umfasst einen ebenen Rahmen 4 mit dreieckförmig zusammengeschweissten Profilrohren 4a, 4b, 4c. Die beiden Profilrohre 4a, 4c stehen rechtwinklig zueinander und sind durch das Profilrohr 4b verstrebt. Wie aus Fig. 1 zu ersehen ist, liegt das Profilrohr 4a bei montierter Kletterkonsole an der Wand 1 auf, während das Profilrohr 4c senkrecht zur Wand 1 absteht. Letzteres kann z. B. als Träger für einen durch Holzbretter gebildeten Laufsteg dienen. Am äusseren Ende weist das Profilrohr 4c eine Steckhülse 11 auf, in welche ein Pfosten 12 zur Bildung eines Geländers eingesteckt werden kann.

Zur Befestigung der Kletterkonsole 3 ist ein Haken 5 vorgesehen, welcher in der Aussparung 2 einhängbar ist. Der Haken 5 ist im Profilrohr 4c in Richtung der Rohrachse verschiebbar gelagert. Ein Querkeil 6, welcher senkrecht zur Ebene des Rahmens 4 verschiebbar ist, dient dazu, den Haken 5 in der Aussparung 2 zu fixieren.

Zur Erläuterung dieses Mechanismus wird auf die Fig. 2 und 3 Bezug genommen. Das Profilrohr 4c weist einander gegenüberliegende Oeffnungen 13a, 13b auf, durch die der Querkeil 6 hindurchführbar ist. Ebenso weist der im wesentlichen quaderförmige Haken 5 an geeigneter Stelle einen parallel zu seiner Längsachse angeordneten Schlitz 14 auf. Dieser ist auf gleicher Höhe wie die Oeffnungen 13a, 13b, so dass der Querkeil 6 durch den in fluchtender Stellung mit den genannten Oeffnungen 13a, 13b gebrachten Schlitz 14 ebenfalls hindurchführbar ist.

Der Haken 5 weist auf seiner Unterseite eine Ausnehmung 15 auf, in welche der Vorsprung 20 der Aussparung 2 hineinragt. Durch Verschieben des Querkeils 6 wird der Haken 5 resp. die eine Seitenwand der Ausnehmung 15 gegen den entsprechenden Vorsprung 20 der Aussparung 2 gedrückt.

In Fig. 3a ist die entspannte und in Fig. 3b die verspannte Hakenposition gezeigt.

Zur Vereinfachung der Beschreibung werden im folgenden die Begriffe "vorne"/"hinten" und "rechts"/"links" unter Zugrundelegung derjenigen Orientierung verwendet, die dazu führt, dass das aus dem Profilrohr 4c herausragende Ende des Hakens 5 vorne ist, während das der Feder 7 zugewandte Ende hinten ist. Mit "rechts" wird die in Fig. 3a/b obere Seite und mit "links" die in Fig. 3a/b untere Seite der Figur bezeichnet. Der Keil 6 ist also in Fig. 3a,b auf der rechten Seite schmaler als auf der linken Seite.

In der Fig. 3a ist nun der Querkeil 6 nach links geschlagen. Die hintere Schmalseite des Schlitzes 14 liegt an der hinteren Längsseite des Querkeils 6 an. Der Haken 5 wird durch die Feder 7 in diese vordere Position gedrückt.

In Fig. 3b ist der Querkeil 6 nach rechts geschlagen. Der Haken 5 ist dadurch in das Profilrohr 4c hineingezogen worden, der Haken 5 resp. seine Ausnehmung 15 verkeilt sich in der Aussparung 2 resp. am Vorsprung 20. Der Querkeil 6 stützt sich an den vorderen Schmalseiten der Oeffnungen 13a, 13b ab.

Ein am schmaleren Ende des Querkeils 6 vorgesehener Bolzen oder Zapfen 21 schafft eine Verbreiterung desselben, so dass der Querkeil nicht aus der schlitzförmigen Oeffnung 13b herausgezogen werden kann (z. B. in der entspannten Position gemäss Fig. 3a). In die andere Richtung kann die Unverlierbarkeit des Querkeils 6 dadurch gewährleistet werden, dass die Breite des Querkeils 6 grösser ist als die Länge der schlitzförmigen Oeffnung 13a.

Wie aus Fig. 1 weiter zu entnehmen ist, ist am Profilrohr 4c ein verschiebbarer Schlitten 8 gelagert. Er dient zum Festhalten der Verschalung. Ein parallel zum Profilrohr 4c angeordneter, verschiebbarer Arretierungskeil 9 dient dazu, den Schlitten 8 in einer gewünschten Position zu fixieren. Gemäss der Erfindung wird er mit einem Querkeil 10 gesichert resp. verklemmt.

Fig. 4 zeigt einen Achsenlängsschnitt des Profilrohrs 4c mit aufgesetztem Schlitten 8 und Fig. 5 einen Achsenquerschnitt entlang der Linie A-A (vgl. Fig. 4). Der Schlitten 8 weist eine das Profilrohr 4c umgreifende Manschette 18 auf. In einen Schlitz 19 zwischen Aussenwand des Schlittens 8 und Profilrohr 4c ist der Arretierungskeil 9 geschoben. Dieser Schlitz 19 ist nun aber nicht dazu bestimmt, unmittelbar mit dem Arretierungskeil 9 zur Fixierung des Schlittens 8 zusammenzuwirken. Vielmehr ist im Inneren des Schlittens 8 ein in zwei fluchtend angeordneten seitlichen Oeffnungen 17a, 17b verschiebbar gelagerter Querkeil 10 vorgesehen, der die eigentliche Fixierung gewährleistet. Wird er (in der Darstellung gemäss Fig. 5) nach rechts geschlagen, dann verbleibt zwischen der Unterseite des Querkeils 10 und der dieser zugewandten Oberseite des Profilrohrs 4c ein geringerer Zwischenraum als wenn der Querkeil 10 vollständig nach links geschlagen ist. Zum Arretieren des Schlittens 8 wird somit der Querkeil 10 in diejenige Lage gebracht, die für den Arretierungskeil 9 relativ wenig Zwischenraum lässt. Sodann wird der Arretierungskeil 9 mit kräftigen Schlägen in den genannten Zwischenraum hineingetrieben, wodurch der Schlitten 8 auf dem Profilrohr 4c arretiert wird.

Es ist natürlich auch möglich, zunächst den Arretierungskeil 9 ganz unter den Schlitten 8 zu treiben und erst dann den Querkeil 10 bis zum Verklemmen mit dem Arretierungskeil 9 nach rechts zu schlagen.

Zum Lösen der Arretierung muss nun nicht etwa der Arretierungskeil 9 mühsam herausgeschlagen werden, sondern es wird der Querkeil 10 (in der Darstellung gemäss Fig. 5) nach links geschlagen, wodurch der Zwischenraum zwischen Unterseite des Querkeils 10 und Oberseite des Profilrohrs 4c vergrössert wird. Der Arretierungskeil 9 wird freigegeben und kann daher ohne Mühe herausgezogen werden.

Eine am schmalen Ende des Arretierungskeils 19 ausgebildete Nase 16 verhindert, dass der Arretierungskeil unter dem Querkeil 10 hindurchgezogen werden kann. Der Arretierungskeil ist damit unverlierbar beweglich zwischen Schlitten 8 und Profilrohr 4c festgehalten. Auch der Querkeil 10 kann in gleicher Weise wie der Querkeil 6 mit Hilfe eines Zapfens unverlierbar festgehalten werden.

Der Querkeil ist typischerweise eine Metallplatte mit trapezförmigem Umriss. Selbstverständlich kann aber auch eine andersartige Raumform gewählt werden, solange der Keil die erfindungsgemässe Funktion wahrnehmen kann.

Zusammenfassend kann festgehalten werden, dass der erfindungsgemässe Querkeil eine beträchtliche Vereinfachung und Erhöhung der Sicherheit bei der Handhabung von Kletterkonsolen mit sich bringt.

## Patentansprüche

1. An einer Wand (1) einhängbare Kletterkonsole (3) mit einem Rahmen (4) und einem in einer Wandaussparung (2) fixierbaren Haken (5), dadurch gekennzeichnet, dass der Haken (5) in einem Profilrohr des Rahmens (4) verschiebbar gelagert ist und mit einem parallel zur Wand (1) verschiebbaren Querkeil (6) ver- bzw. entspannbar ist.

2. Kletterkonsole nach Anspruch 1, dadurch gekennzeichnet, dass der Haken (5) an seiner Unterseite eine Ausnehmung (15) aufweist, in welche ein in der Wandaussparung (2) ausgebildeter Vorsprung (20) hineinragen kann, so dass der Haken (5) beim Fixieren der Kletterkonsole (3) gegen den genannten Vorsprung (20) gedrückt werden kann.

3. Kletterkonsole nach einem der Ansprüche 1 oder 2, dadurch gekennzeichnet, dass der Rahmen (4) ein Profilrohr aufweist, welches bei montierter Kletterkonsole (3) auf der Wand unterhalb der Wandaussparung (2) zwecks Abstützung der Kletterkonsole aufliegt.

4. Kletterkonsole nach einem der Ansprüche 1 bis 3, dadurch gekennzeichnet, dass der Rahmen (4) und der in diesem bewegliche Haken (5) miteinander fluchtende, in Bewegungsrichtung des Hakens (5) verlaufende schlitzförmige Oeffnungen (13a, 13b, 14) aufweisen, in denen der Querkeil (6) verschiebbar gelagert ist.

5. Kletterkonsole nach einem der Ansprüche 1 bis 4, dadurch gekennzeichnet, dass im Rahmen (4) eine Feder (7) untergebracht ist, die den Haken (5) aus dem Rahmen (4) hinaus in die entspannte Lage drückt.

6. Kletterkonsole nach einem der Ansprüche 1 bis 5, dadurch gekennzeichnet, dass an einer der Seiten (4c) des winkelförmigen Rahmens (4) ein verschiebbarer Schlitten (8) gelagert ist, der mit einem in Verschiebungsrichtung beweglichen Arretierungskeil (9) fixierbar ist.

7. Kletterkonsole nach Anspruch 6, dadurch gekennzeichnet, dass der Arretierungskeil (9) gegen einen am Schlitten vorgesehenen, parallel zur Wand (1) verschiebbaren Querkeil (10) verklemmbar ist.

8. Kletterkonsole nach Anspruch 7, dadurch gekennzeichnet, dass der Arretierungskeil (9) in der Nähe seiner Keilspitze eine Nase (16) aufweist, so dass er unverlierbar zwischen Schlitten (8) und Rahmen (4c) gehalten ist.

9. Kletterkonsole nach einem der Ansprüche 1 bis 8, dadurch gekennzeichnet, dass der Querkeil (6; 10) jeweils mit Hilfe von vorspringenden Elementen (21) unverlierbar gehalten ist.

10. Kletterkonsole nach einem der Ansprüche 1 bis 9, dadurch gekennzeichnet, dass der Rahmen (4) dreieckförmig (4a, 4b, 4c) ist, wobei eine Seite (4a) dazu bestimmt ist, auf der Wand (1) aufzuliegen und eine zweite, zur ersten rechtwinklige Seite (4c) dazu bestimmt ist, von der Wand (1) senkrecht abzustehen.

11. Kletterkonsole nach Anspruch 10, dadurch gekennzeichnet, dass am Ende der zweiten Seite (4c) eine Steckverbindung (11) für einen Pfosten (12) vorgesehen ist.

## Claims

1. Cradle (3) which can be suspended on a wall (1) with a frame (4) and a hook (5) which can be secured in a wall recess (2), characterised in that the hook (5) is mounted displaceably in a profiled pipe of the frame (4) and can be clamped or unclamped by means of a transverse wedge (6) which is displaceable parallel to the wall (1).

2. Cradle according to Claim 1, characterised in that the hook (5) comprises, on its underside, a recess (15), into which a projection (2) which is formed in the wall recess (2) can project, such that the hook (5) can be pressed against the abovementioned projection (20) when the cradle (3) is secured.

3. Cradle according to either one of Claims 1 or 2, characterised in that the frame (4) comprises a profiled pipe which, when the cradle (3) is mounted, abuts on the wall below the wall recess (2) for the purpose of supporting the cradle.

4. Cradle according to any one of Claims 1 to 3, characterised in that the frame (4), and the hook (5) which can be moved therein, comprise slot-shaped apertures (13a, 13b, 14), which are flush with one another and in which the transverse wedge (6) is displaceably mounted.

5. Cradle according to any one of Claims 1 to 4, characterised in that a spring (7) is accommodated in the frame (4), which spring presses the hook (5) out of the frame (4) into the unclamped position.

6. Cradle according to any one of Claims 1 to 5, characterised in that a displaceable carriage (8) is mounted on one of the sides (4c) of the angular frame (4), which carriage may be secured in the displacement direction by means of a moveable stop wedge (9).

7. Cradle according to Claim 6, characterised in that the stop wedge (9) can be clamped against a transverse wedge (10) which is provided on the carriage and parallel to the wall (1).

8. Cradle according to Claim 7, characterised in that the stop wedge (9) comprises a nose (16) in the vicinity of its wedge tip, such that it is retained in an non-detachable manner between the carriage (8) and the frame (4c).

9. Cradle according to any one of Claims 1 to 8, characterised in that the transverse wedge (6; 10) is retained, in each case, with the aid of projecting elements (21).

10. Cradle according to any one of Claims 1 to 9, characterised in that the frame (4) is triangular (4a, 4b, 4c), wherein one side (4a) is intended to abut on the wall (1) and a second side (4c), which is at right angles to the first side, is intended to project in a perpendicular manner from the wall (1).

11. Cradle according to CLaim 10, characterised in that a plug connection (11) for an upright (12) is provided on the end of the second side (4c).

## Revendications

1. Console grimpante (3) pouvant être suspendue sur un mur (1) avec un cadre (4) et un crochet fixable dans un évidement du mur (2), caractérisée en ce que le crochet (5) peut être logé de façon mobile dans un tube profilé du cadre (4) et peut être bloqué ou débloqué par un élément transversal (6) déplaçable parallèlement au mur (1).

2. Console grimpante selon la revendication 1, caractérisée en ce que le crochet (5) présente sur son côté inférieur un évidement dans lequel peut être introduit une saillie (20) formée dans l'évidement mural (2) permettant lors de la fixation de la console grimpante (3), de presser le crochet contre la saillie (20).

3. Console grimpante selon l'une des revendications 1 ou 2, caractérisée en ce que le cadre (1) présente un tube profilé qui, lorsque la console se trouve à l'état monté, repose sur le mur au-dessous de l'évidement mural (2) afin de supporter la console grimpante.

4. Console grimpante selon l'une des revendications 1 à 3, caractérisée en ce que le cadre (4) et le crochet (5) mobile dans celui-ci présente des ouvertures (13a, 13b, 14) en forme de fentes alignées entre elles s'étendant dans la direction du mouvement du crochet (5), ouvertures dans lesquelles est logé l'élément transversal (6) de façon mobile.

5. Console grimpante selon l'une des revendications 1 à 4, caractérisée en ce qu'un ressort (7) est logé dans le cadre (4), ressort qui fait sortir par compression le crochet (5) du cadre (4) pour l'amener dans la position débloquée.

6. Console grimpante selon l'une des revendications 1 à 5, caractérisée en ce que sur l'un des côtés (4c) du cadre angulaire (4) est logé un coulisseau déplaçable (8) qui peut être fixé avec un élément d'arrêt (9) mobile dans la direction de déplacement.

7. Console grimpante selon la revendication 6, caractérisée en ce que l'élément d'arrêt (9) peut être bloqué contre un élément transversal (10) déplaçable sur le coulisseau, parallèlement au mur (1).

8. Console grimpante selon la revendication (7), caractérisée en ce que l'élément d'arrêt (9) comporte un talon (16) à proximité de sa pointe de sorte qu'il est maintenu sans risque de perte entre le coulisseau (8) et le cadre (4c).

9. Console grimpante selon l'une des revendications 1 à 8, caractérisée en ce que l'élément transversal (6, 10) est respectivement maintenu à l'aide d'éléments en saillie (21) sans risque de perte.

10. Console grimpante selon l'une des revendications 1 à 9, caractérisée en ce que le cadre (4) est triangulaire (4a, 4b, 4c), un côté 4a étant destiné à reposer sur le mur (1) et un deuxième côté par rapport au premier côté à angle droit (4c) est destiné à s'écarter perpendiculairement par rapport au mur (1).

11. Console grimpante selon la revendication 10, caractérisée en ce que sur l'extrémité du deuxième côté (4c) est prévu un raccord emboîtable (11) pour un montant (12).
